# EUROPÄISCHE PATENTSCHRIFT

(11) **EP 1 618 990 B1**
(45) Veröffentlichungstag und Bekanntmachung des Hinweises auf die Patenterteilung: **07.03.2007**
(21) Anmeldenummer: 05012497.3
(22) Anmeldetag: 10.06.2005
(51) Int. Cl.: B24B 23/02, B24B 55/05, B23Q 11/08

(54) **Handwerkzeugmaschine, insbesondere Winkelschleifer**
Power tool, especially angle grinder
Outil motorisé portatif, en particulier meuleuse d'angle

(30) Priorität: 16.07.2004 DE 102004034441
(43) Veröffentlichungstag der Anmeldung: 25.01.2006
(73) Patentinhaber: Narex Ceska Lipa a.s., 47037 Ceska Lipa (CZ)
(72) Erfinder: Blazek, Jiri, 47037 Ceska Lipa (CZ); Kirchner, Manfred, 73272 Neidlingen (DE)
(74) Vertreter: Reimold, Otto

(56) Entgegenhaltungen:
- DE-A1- 19 946 364
- DE-C1- 10 158 334
- DE-U1- 29 513 331

## Beschreibung

Die Erfindung betrifft eine Handwerkzeugmaschine, insbesondere Winkelschleifer, mit einer Antriebswelle zum Antreiben eines beim Betrieb rotierenden Werkzeugs und einem zur Antriebswelle koaxialen Spindelhals, mit dem eine Schutzhaube entfernbar verbindbar ist, die einen auf den Spindelhals steckbaren Schutzhaubenkragen aufweist und im verbundenen Zustand verdrehbar und in aufeinanderfolgenden Winkelstellungen verrastend angeordnet ist, wobei am Umfang des Spindelhalses eine umlaufende, radial außen offene und durch mindestens eine axiale Durchtrittsausnehmung in axialer Richtung zugängliche Führungsnut und am Schutzhaubenkragen mindestens ein durch die jeweilige Durchtrittsausnehmung passendes und beim Verdrehen der verbundenen Schutzhaube in der Führungsnut geführtes Führungsglied angeordnet ist.

Insbesondere Winkelschleifer weisen eine Schutzhaube auf, die die Schleifscheibe mit Ausnahme im am jeweiligen Werkstück angreifenden Bereich abdeckt und somit den Benutzer vor Verletzungen schützt. Dabei kann die Schutzhaube in die für die jeweilige Werkstückbearbeitung günstige Drehlage gebracht werden. Dieses Verdrehen kann von Hand erfolgen, wobei die Schutzhaube in den aufeinanderfolgenden Winkelstellungen verrastet.

Bei einer aus der DE 295 13 331 U1 gemäß dem Oberbegriff des Anspruchs 1 bekannten Handwerkzeugmaschine der eingangs genannten Art weist die Schutzhaube nach radial außen hin offene Zahnlücken auf, denen eine manuell betätigbare gehäusefeste Verriegelungsvorrichtung mit einer Rastnase und zugehöriger Bedientaste zugeordnet ist. In der jeweiligen Drehstellung greift die Rastnase in eine der Zahnlücken ein. Durch Niederdrücken der Bedientaste tritt die Rastnase aus, sodass die Schutzhaube verdreht werden kann.

Ausgehend hiervon liegt der vorliegenden Erfindung die Aufgabe zu Grunde, eine Handwerkzeugmaschine der oben genannten Art zu schaffen, bei der die Schutzhaube nicht nur werkzeuglos auf- und abmontiert werden kann sondern auch auf in der Handhabung einfache Weise in verschiedene Winkelstellungen verdreht werden kann. Ferner soll der dafür erforderliche Aufwand verhältnismäßig gering sein.

Diese Aufgabe wird erfindungsgemäß dadurch gelöst, dass am Spindelhals in axialer Richtung hintereinander koaxial zur Antriebswelle und in axialer Richtung der Führungsnut nach außen hin vorgelagert eine feststehende Rastscheibe und ein verdrehbares, beim Verdrehen in aufeinanderfolgenden Winkelstellungen in axialer Richtung mit der Rastscheibe verrastender Rastring angeordnet sind und dass am Schutzhaubenkragen mindestens ein Mitnahmeglied angeordnet ist, das beim Aufstecken des Schutzhaubenkragens in Drehmitnahmeeingriff mit dem Rastring gelangt.

Beim Anbringen der Schutzhaube an der Handwerkzeugmaschine wird die Schutzhaube mit ihrem Schutzhaubenkragen in einer solchen Drehstellung auf den Spindelhals gesteckt, dass das Führungsglied durch die Durchtrittsausnehmung zur Führungsnut gelangt. Verdreht man die Schutzhaube aus dieser Montag-Drehstellung, ist das Führungsglied und über dieses die Schutzhaube in axialer Richtung am Spindelhals gesichert. Gleichzeitig mit dem Aufstecken des Schutzhaubenkragens auf den Spindelhals gelangt das Mitnahmeglied zum Rastring, sodass sich der Rastring beim Verdrehen der Schutzhaube mitdreht und dabei in jeder Drehstellung mit der Rastscheibe verrastet.

Zum Wegnehmen der Schutzhaube muss diese nur in die genannte Montage-Drehstellung gedreht werden. Sie lässt sich dann ohne Weiteres vom Spindelhals abziehen.

Somit ergibt sich eine werkzeuglose Montage. Dabei ist die Handhabung denkbar einfach. Ferner sind die erforderlichen Maßnahmen ohne besonderen Aufwand zu verwirklichen.

Zweckmäßige Ausgestaltungen der Erfindung sind in den Unteransprüchen angegeben.

Nachstehend wird ein Ausführungsbeispiel der Erfindung anhand der Zeichnung erläutert. Es zeigen:
- Figur 1: einen erfindungsgemäßen Winkelschleifer zusammen mit einer Schutzhaube im nicht miteinander verbundenen Zustand in Schrägansicht,
- Figur 2: den Winkelschleifer mit Schutzhaube gemäß Figur 1, ebenfalls in Schrägansicht, in explodierter Darstellungsweise, d.h. die Rastscheibe, der Rastring und der Gleitring sind im vom Spindelhals abgehobenen Zustand dargestellt,
- Figur 3: die am Spindelhals montierte Schutzhaube in Ansicht von unten her gemäß Pfeil III in Figur 1,
- Figur 4: die Anordnung nach Figur 3 in Schrägansicht und
- Figur 5: die Anordnung gemäß den Figuren 3 und 4 im Schnitt gemäß der Schnittlinie A-A in Figur 3.

Bei der aus der Zeichnung hervorgehenden Handwerkzeugmaschine handelt es sich um einen elektrisch betriebenen Winkelschleifer 1, der eine längliche, gleichzeitig als Handgriff dienende Gehäusepartie 2, in der ein Antriebsmotor untergebracht ist, und daran anschließend einen Maschinenkopf 3 aufweist, in dem ein Umlenkgetriebe enthalten ist, über das eine rechtwinkelig zur Längsrichtung der Gehäusepartie 2 verlaufende Antriebswelle 4 angetrieben wird. Die Antriebswelle 4 ragt durch einen feststehend an der Unterseite des Maschinenkopfes 3 angeordneten Spindelhals 5 nach außen. Die Antriebswelle 4 kann mit einer Schleifscheibe oder im Falle einer anderen Handwerkzeugmaschine mit einem anderen beim Betrieb rotierenden Werkzeug verbunden werden. Im dargestellten Falle weist der vor den Spindelhals 5 vorstehende Bereich der Antriebswelle 4 ein Gewinde auf, auf das die nicht dargestellte Schleifscheibe aufgeschraubt werden kann.

Der Aufbau solcher Winkelschleifer ist allseits bekannt, so dass sich eine weitere allgemeine Beschreibung erübrigt.

Dem Winkelschleifer 1 ist eine Schutzhaube 6 zugeordnet, die mit dem zur Antriebswelle 4 koaxialen Spindelhals 5 entfernbar verbunden werden kann. Im verbundenen Zustand deckt die Schutzhaube 6 die Schleifscheibe zum Benutzer hin ab. Dabei lässt die Schutzhaube 6 die dem Maschinenkopf entgegengesetzte Schleifscheibenseite frei. Ferner erstreckt sich die Schutzhaube 6 nur über einen Teil des Umfangs, so dass ein Umfangsbereich der Schleifscheibe unabgedeckt bleibt, mit dem das jeweilige Werkstück bearbeitet wird.

Die Schutzhaube 6 weist einen Schutzhaubenkragen 7 auf, der ringförmig umlaufend ausgebildet ist und auf den Spindelhals 5 gesteckt wird. An den Kragen 7 ist eine im Wesentlichen radial abstehende Abdeckwand 8 angesetzt, die sich nur über einen Teil des Umfangs erstreckt, so dass der für die Werkstückbearbeitung benötigte Umfangsbereich frei bleibt. An den Außenumfang der Abdeckwand 8 ist eine sich entlang einem Kreisbogen erstreckende, axial gerichtete Umfangswand 9 angesetzt, die dem Schleifscheibenumfang zugeordnet ist. Die Umfangswand 9 erstreckt sich wie die Abdeckwand 8 nicht über den ganzen Umfang der Schleifscheibe und lässt ebenfalls den für die Werkstückbearbeitung benötigten Schleifscheibenbereich frei.

Im befestigten Zustand ist der Schutzhaubenkragen 7 koaxial zur Antriebswelle 4 auf dem Spindelhals 5 angeordnet. Dabei kann der Schutzhaubenkragen 7 und somit die Schutzhaube 6 um den Spindelhals 5 verdreht werden, so dass der für die Werkstückbearbeitung frei gelassene Umfangsbereich der Schutzhaube in die für die jeweilige Werkstückbearbeitung erforderliche Winkelstellung gedreht werden kann. Bei diesem Verdrehen führt die Schutzhaube sozusagen eine ratschende Bewegung aus, d.h. sie verrastet in den mit kurzen Abständen aufeinander folgenden Winkelstellungen jeweils selbsttätig, und zwar so, dass die Verrastung bei einem weiteren Verdrehen selbsttätig wieder aufgehoben wird. Auf diese Weise hält die Schutzhaube 6 von selbst in der eingestellten Drehstellung.

Zur Befestigung der Schutzhaube 6 am Spindelhals 5 ist am Au-ßenumfang des Spindelhalses eine umlaufende, radial außen offene Führungsnut 10 angeordnet, die durch eine oder mehrere in Umfangsrichtung verteilte, axial gerichtete Durchtrittsausnehmungen 11 in axialer Richtung zugänglich ist.

Mit "axialer Richtung" ist in vorliegender Beschreibung die Achsrichtung der Antriebswelle 4 gemeint.

Am Schutzhaubenkragen 7 ist mindestens ein Führungsglied 12 angeordnet, wobei die Anzahl der Führungsglieder 12 der Anzahl der Durchtrittsausnehmungen 11 am Schutzhaubenkragen 7 entspricht. Im dargestellten Falle sind drei über den Umfang verteilt angeordnete Führungsglieder 12 und dementsprechend drei Durchtrittsausnehmungen 11 vorgesehen. Zum Aufstecken des Schutzhaubenkragens 7 auf den Spindelhals 7 muss die Schutzhaube 6 in einer Montage-Drehstellung gehalten werden, in der die Führungsglieder 12 in axialer Richtung fluchtend zu den Durchtrittsausnehmungen 11 angeordnet sind. Die Führungsglieder 12 sind so bemaßt, dass sie durch die Durchtrittsausnehmungen 11 passen, so dass sie beim Aufstecken des Schutzhaubenkragens 7 durch die Durchtrittsausnehmungen 11 hindurch zur Führungsnut 10 gelangen. Verdreht man dann die Schutzhaube 6, sind die Führungsglieder 12 in axialer Richtung gesichert und werden in Umfangsrichtung geführt.

In den Figuren 1 bis 3 befindet sich die Schutzhaube 6 in der Montage-Drehstellung. Der offene Schutzhaubenbereich ist dann nach hinten zum Benutzer hin gewandt. In dieser Stellung findet normalerweise keine Werkstückbearbeitung statt. In Figur 4 ist die Schutzhaube 6 dagegen um etwa 180° gedreht.

Bezüglich der Figur 4 ist noch darauf hinzuweisen, dass der Schutzhaubenkragen 7 aufgeschnitten gezeichnet ist, so dass der dahinter liegende Spindelhals 5 sichtbar wird.

Das beim Verdrehen der in der geschilderten Weise mit dem Spindelhals 5 verbundenen Schutzhaube 6 in den aufeinanderfolgenden Winkelstellungen auftretende lösbare Verrasten erfolgt mittels einer Rastscheibe 13 und eines Rastrings 14, die am Spindelhals 5 in axialer Richtung hintereinander koaxial zur Antriebswelle 4 angeordnet sind. Dabei ist die Rastscheibe 13 feststehend und der Rastring 14 verdrehbar angeordnet. Der Rastring 14 ist in Drehrichtung mit der Schutzhaube 6 gekoppelt, so dass er sich beim Verdrehen der Schutzhaube 7 mit dieser dreht. Bei seinem Verdrehen verrastet der Rastring 14 in den aufeinanderfolgenden Winkelstellungen in axialer Richtung mit der Rastscheibe 13.

Am Schutzhaubenkragen 7 ist mindestens ein Mitnahmeglied 15 angeordnet, das beim Aufstecken des Schutzhaubenkragens 7 auf den Spindelhals 5 in Drehmitnahmeeingriff mit dem Rastring 14 gelangt, so dass dieser beim Verdrehen in Drehrichtung mitgenommen wird.

Jedem Mitnahmeglied 15 - beim Ausführungsbeispiel ist nur ein solches Mitnahmeglied 15 vorhanden - ist am Außenumfang des Rastrings 14 eine Drehmitnahme-Ausnehmung 16 zugeordnet, in die das betreffende Mitnahmeglied 15 eingreift. Das Mitnahmeglied 15 ist in axialer Richtung so schmal ausgebildet, dass es nur am Rastring 14 angreift.

Die Rastscheibe 13 und der Rastring 14 sind in axialer Richtung nach außen hin der Führungsnut 10 vorgelagert. Dabei befindet sich die Rastscheibe 13 zweckmäßigerweise an der dem Maschinenkopf 3 abgewandten Seite des Rastrings 14 und ist somit in axialer Richtung nach außen hin dem Rastring vorgelagert.

Der Außendurchmesser der Rastscheibe 13 und des Rastrings 14 entspricht im Wesentlichen dem Innendurchmesser des Schutzhaubenkragens 7. In diesem Zusammenhang ist es zweckmäßig, dass am Außenumfang der Rastscheibe 13 und des Rastrings 14 eine in der Anzahl den Führungsgliedern 12 entsprechende Anzahl von Durchsteck-Aussparungen 17 bzw. 18 angeordnet ist, die zum Durchstecken des mindestens einen Führungsgliedes 12 beim Aufstecken oder Entfernen der Schutzhaube 6 dienen. Dabei ist die mindestens eine Durchsteck-Aussparung 17 der feststehenden Rastscheibe 13 fluchtend zur mindestens einen Durchtrittsausnehmung 11 angeordnet, durch die die Führungsnut 10 zugänglich ist. Die mindestens eine Durchsteck-Aussparung 18 des verdrehbaren Rastrings 14 ist dagegen nur in der Montage-Drehstellung (z.B. Figur 3) der Schutzhaube 6 fluchtend zur mindestens einen Durchtrittsausnehmung 11 angeordnet. Auf diese Weise kann sich jedes Führungsglied 12, befindet sich der Rastring 14 in der Montage-Drehstellung, beim Aufstecken oder Abziehen des Schutzhaubenkragens 7 vom Spindelhals 5 an der Rastscheibe 13 und dem Rastring 14 vorbei bewegen.

Wäre der Durchmesser der Rastscheibe 13 und/oder des Rastrings 14 kleiner; könnten die Durchsteck-Aussparungen 17 bzw. 18 weggelassen werden.

Der Rastring 14 ist, wie bereits erwähnt, in Ansicht von unten her zweckmäßigerweise hinter der Rastscheibe 13 angeordnet. Daher ist am Außenumfang der Rastscheibe 13 eine Durchsteck-Ausnehmung 19 zum Durchstecken des am Schutzhaubenkragen 7 angeordneten Mitnahmegliedes 15 angeordnet, so dass sich das Mitnahmeglied 15 bei der Montage und Demontage der Schutzhaube 6 an der Rastscheibe 13 vorbei bewegen kann. Wäre der Durchmesser der Rastscheibe 13 entsprechend kleiner als der Durchmesser des Rastrings 14, könnte die Durchsteck-Ausnehmung 19 der Rastscheibe weggelassen werden.

Die Drehmitnahme-Ausnehmung 16 des Rastrings 14 ist in der Montage-Drehstellung (Figur 3) der Schutzhaube 6 fluchtend zur Durchsteck-Ausnehmung 19 der Rastscheibe 13 angeordnet. In allen anderen Winkelstellungen der Schutzhaube hintergreift das Mitnahmeglied 15 die Rastscheibe 13, sieht man von den Durchsteck-Aussparungen 17 ab, die jedoch kleinflächiger als das Mitnahmeglied 15 sein können. Bei mit dem Spindelhals 5 verbundener Schutzhaube 6 umschließt der Schutzhaubenkragen 7 die Rastscheibe 13 und den Rastring 14. Außerdem kann die Führungsnut 10 umschlossen werden.

Das mindestens eine Führungsglied 12 und das mindestens eine Mitnahmeglied 15 sind an der Innenseite des Schutzhaubenkragens 7 angeordnet. Dabei sind sie in axialer Richtung dem Abstand zwischen der Führungsnut 10 und dem Rastring 14 entsprechend versetzt zueinander angeordnet.

Der Rastring 14 dreht sich beim Verdrehen der Schutzhaube 6, wie bereits erwähnt, sozusagen ratschend an der Rastscheibe 13 vorbei. An der der Rastscheibe 13 entgegengesetzten Seite des Rastrings 14 ist ein Gleitring 20 angeordnet, an dem der Rastring 14 gleitend gelagert ist.

Der Rastring 14 und die Rastscheibe 13 werden in axialer Richtung ausreichend fest gegeneinander gehalten, so dass der Rastring 14 in den einzelnen Winkelstellungen verrastend verdrehbar ist. Hierzu sind zweckmäßigerweise in axialer Richtung verlaufende Befestigungsschrauben 21 vorgesehen, die die Rastscheibe 13 und den Rastring 14 durchgreifen und anschließend an die Rastscheibe und den Rastring in den Spindelhals 5 eingeschraubt sind, so dass die Rastscheibe und der Rastring mittels der Köpfe der Befestigungsschrauben 21 aufeinander zu und gegen den Spindelhals gehalten werden.

Um das Verrasten in den aufeinanderfolgenden Winkelstellungen zu erreichen, sind an der Rastscheibe 13 drei über den Umfang verteilt angeordnete, in axialer Richtung zum Rastring 14 hin vorstehende Rastkugeln gelagert, denen an dem Rastring 14 ein Kranz von in Umfangsrichtung aufeinander folgend angeordneten Rastvertiefungen 23 zugeordnet ist. Die Anzahl der Rastvertiefungen 23 entspricht der Anzahl der Winkelstellungen, in denen die Schutzhaube 6 verrastet.

Die Anordnung könnte auch umgekehrt so getroffen sein, dass die Rastkugeln am Rastring und die Rastvertiefungen an der Rastscheibe angeordnet sind. Ferner könnte es sich an Stelle der Rastvertiefungen 23 auch um Rastausnehmungen handeln. Des Weiteren könnten die Rastkugeln 22 auch durch andere Rastvorsprünge ersetzt sein. Außerdem könnten auch mehr oder weniger als drei Rastkugeln 22 bzw. Rastvorsprünge vorhanden sein.

Die Rastkugeln 22 sitzen jeweils in einer kugeligen, zum Rastring 14 hin offenen Einbauchung 24 der Rastscheibe 13 und stehen aus der jeweiligen Einbauchung 24 zum Rastring 14 hin vor.

Bei den Rastvertiefungen 23 handelt es sich ebenfalls zweckmäßigerweise um kugelige Eindrückungen 25 am Rastring 14.

In jeder Winkelstellung der Schutzhaube 6 greifen die Rastkugeln 22 jeweils in eine der Rastvertiefungen 23 ein. Beim weiteren Verdrehen der Schutzhaube 6 treten die Rastkugeln 22 aus den Rastvertiefungen 23 aus und rasten dann in die jeweils nächsten Rastvertiefungen 23 ein.

Um dieses ratschende Vorbeigleiten des Rastrings 14 an der Rastscheibe 13 zu ermöglichen, ist die Rastscheibe 13 zumindest im Bereich der Rastkugeln 22 in axialer Richtung federnd ausgebildet. Hierzu besteht die Rastscheibe 13 zweckmäßigerweise aus Federstahl.

Anstelle der Rastscheibe könnte auch der Rastring oder könnten sowohl die Rastscheibe als auch der Rastring in axialer Richtung federnd ausgebildet sein.

Es gibt Anwendungsfälle, bei denen ein Feststellen der Schutzhaube 6 in der jeweiligen Winkelstellung erwünscht ist. Zu diesem Zwecke ist zweckmäßigerweise vorgesehen, dass der Schutzhaubenkragen 7 geschlitzt und mittels einer Spanneinrichtung 26 im Durchmesser veränderbar ist, so dass der ansonsten verdrehbar auf dem Spindelhals 5 sitzende Schutzhaubenkragen 7 auf dem Spindelhals 5 festgespannt werden kann.

Der Schutzhaubenkragen 7 besteht aus bandförmigem Material, dessen Endbereiche 27, 28 nach radial außen hin abgewinkelt sind und sich unter Bildung eines Schlitzes 29 mit Abstand gegenüberliegen. Der Abstand zwischen den beiden Endbereichen 27, 28 kann mittels einer Spannschraube 30 verändert werden, die die beiden Endbereiche 27, 28 durchgreift. Die beiden Endbereiche 27, 28 sind zwischen dem Spannschraubenkopf 31 und einer andernends auf die Spannschraube 30 geschraubten Spannmutter 32 angeordnet, so dass sich beim Verschrauben der Spannschraube 30 relativ zur Spannmutter 32 der Abstand zwischen den Endbereichen 27, 28 verändert. Zwischen dem Spannschraubenkopf 31 und dem zugewandten Endbereich 27 kann eine Unterlegscheibe oder dergleichen angeordnet sein.

## Patentansprüche

1. Handwerkzeugmaschine, insbesondere Winkelschleifer, mit einer Antriebswelle (4) zum Antreiben eines beim Betrieb rotierenden Werkzeugs und einem zur Antriebswelle (4) koaxialen Spindelhals (5), mit dem eine Schutzhaube (6) entfernbar verbindbar ist, die einen auf den Spindelhals (5) steckbaren Schutzhaubenkragen (7) aufweist und im verbundenen Zustand verdrehbar und in aufeinander folgenden Winkelstellungen verrastend angeordnet ist, wobei am Umfang des Spindelhalses (5) eine umlaufende, radial außen offene und durch mindestens eine a-xiale Durchtrittsausnehmung (11) in axialer Richtung zugängliche Führungsnut (10) und am Schutzhaubenkragen (7) mindestens ein durch die jeweilige Durchtrittsausnehmung (11) passendes und beim Verdrehen der verbundenen Schutzhaube (6) in der Führungsnut (10) geführtes Führungsglied (12) angeordnet ist, **dadurch gekennzeichnet, dass** am Spindelhals (5) in axialer Richtung hintereinander koaxial zur Antriebswelle (4) und in axialer Richtung der Führungsnut (10) nach außen hin vorgelagert eine feststehende Rastscheibe (13) und ein verdrehbarer, beim Verdrehen in aufeinander folgenden Winkelstellun-gen in axialer Richtung mit der Rastscheibe (13) verrastender Rastring (14) angeordnet sind und dass am Schutzhaubenkragen (7) mindestens ein Mitnahmeglied (15) angeordnet ist, das beim Aufstecken des Schutzhaubenkragens (7) in Drehmitnahmeeingriff mit dem Rastring (14) gelangt.

2. Handwerkzeugmaschine nach Anspruch 1, **dadurch gekennzeichnet, dass** die Rastscheibe (13) und der Rastring (14) in axialer Richtung nach außen hin der Führungsnut (10) vorgelagert sind.

3. Handwerkzeugmaschine nach Anspruch 2, **dadurch gekennzeichnet, dass** am Außenumfang der Rastscheibe (13) und/oder des Rastrings (14) mindestens eine umfangsseitig offene Durchsteck-Aussparung (17 bzw. 18) zum Durchstecken des mindestens einen Führungsgliedes (12) beim Aufstecken oder Entfernen der Schutzhaube (6) angeordnet ist, wobei die mindestens eine Durchsteck-Aussparung (17) der feststehenden Rastscheibe (13) fluchtend zur mindestens einen Durchtrittsausnehmung (11) angeordnet ist und die mindestens eine Durchsteck-Aussparung (18) des Rastrings (14) in einer Montage-Drehstellung der Schutzhaube (6) fluchtend zur mindestens einen Durchtrittsausnehmung (11) angeordnet ist.

4. Handwerkzeugmaschine nach einem der Ansprüche 1 bis 3, **dadurch gekennzeichnet, dass** die Rastscheibe (13) in axialer Richtung nach außen hin dem Rastring (14) vorgelagert ist.

5. Handwerkzeugmaschine nach einem der Ansprüche 1 bis 4, **dadurch gekennzeichnet, dass** die Rastscheibe (13) und/oder der Rastring in axialer Richtung federnd ausgebildet sind.

6. Handwerkzeugmaschine nach Anspruch 5, **dadurch gekennzeichnet, dass** die Rastscheibe (13) und/oder der Rastring aus Federstahl bestehen.

7. Handwerkzeugmaschine nach einem der Ansprüche 1 bis 6, **dadurch gekennzeichnet, dass** die Rastscheibe (13) und der Rastring (14) mittels die Rastscheibe und den Rastring durchgreifenden Befestigungsschrauben (21) am Spindelhals (5) befestigt sind und aufeinander zu gehalten werden.

8. Handwerkzeugmaschine nach einem der Ansprüche 1 bis 7, **dadurch gekennzeichnet, dass** am Außenumfang des Rastrings (14) mindestens eine Drehmitnahme-Ausnehmung (16) für den Eingriff des mindestens einen Mitnahmegliedes (15) angeordnet ist.

9. Handwerkzeugmaschine nach einem der Ansprüche 4 bis 8, **dadurch gekennzeichnet, dass** am Außenumfang der Rastscheibe (13) mindestens eine Durchsteck-Ausnehmung (19) zum Durchstecken des mindestens einen Mitnahmegliedes (15) angeordnet ist.

10. Handwerkzeugmaschine nach Anspruch 9, **dadurch gekennzeichnet, dass** die mindestens eine Drehmitnahme-Ausnehmung (16) des Rastrings (14) in einer Montage-Drehstellung der Schutzhaube (6) fluchtend zur mindestens einen Durchsteck-Ausnehmung (19) der Rastscheibe (13) angeordnet ist.

11. Handwerkzeugmaschine nach einem der Ansprüche 1 bis 10, **dadurch gekennzeichnet, dass** bei verbundener Schutzhaube (6) der Schutzhaubenkragen (7) die Rastscheibe (13) und den Rastring (14) umschließt.

12. Handwerkzeugmaschine nach Anspruch 11, **dadurch gekennzeichnet, dass** das mindestens eine Führungsglied (12) und das mindestens eine Mitnahmeglied (15) an der Innenseite des Schutzhaubenkragens angeordnet sind.

13. Handwerkzeugmaschine nach einem der Ansprüche 1 bis 12, **dadurch gekennzeichnet, dass** die der Rastscheibe (13) entgegengesetzte Seite des Rastrings (14) an einem Gleitring (20) anliegt.

14. Handwerkzeugmaschine nach einem der Ansprüche 1 bis 13, **dadurch gekennzeichnet, dass** an der Rastscheibe (13) oder dem Rastring mindestens ein in axialer Richtung vorstehender Rastvorsprung (Rastkugel 22) angeordnet ist und am Rastring (14) bzw. an der Rastscheibe ein Kranz von in Umfangsrichtung aufeinanderfolgend angeordneten, mit dem mindestens einen Rastvorsprung zusammenwirkenden Rastausnehmungen oder Rastvertiefungen (23) angeordnet ist.

15. Handwerkzeugmaschine nach Anspruch 14, **dadurch gekennzeichnet, dass** der mindestens eine Rastvorsprung von einer an der Rastscheibe (13) oder dem Rastring gelagerten Rastkugel (22) gebildet wird.

16. Handwerkzeugmaschine nach einem der Ansprüche 1 bis 15, **dadurch gekennzeichnet, dass** der Schutzhaubenkragen (7) geschlitzt und mittels einer Spanneinrichtung (26) im Durchmesser veränderbar ist, so dass die Schutzhaube (6) in der jeweiligen Winkelstellung auf dem Spindelhals (5) festspannbar ist.

## Claims

1. Hand-operated machine tool, in particular angle grinder, with a drive shaft (4) for driving a tool rotating in operation and with a spindle neck (5) coaxial with the drive shaft (4), to which a wheel guard (6), which has a wheel guard collar (7) capable of being fitted to the spindle neck (5) and is, in the connected state, rotatable and lockable in successive angular positions, can be removably connected, wherein a continuous guide groove (10) open in the radially outward direction and accessible in the axial direction through at least one axial through-opening (11) is provided on the circumference of the spindle neck (5) and at least one guide element (12) fitting through the relevant through-opening (11) and guided in the guide groove (10) while the wheel guard (6) is turned is located on the wheel guard collar (7), **characterised in that** a fixed locking disk (13) and a rotatable locking ring (14) locked to the locking disk (13) in the axial direction in successive angular positions while being rotated are located on the spindle neck (5) one behind the other in the axial direction and coaxial with the drive shaft (4) in front of the guide groove (10) towards the outside in the axial direction, and **in that** at least one driving element (15) coming into rotary driving engagement with the locking ring (14) is located on the wheel guard collar (7).

2. Hand-operated machine tool according to claim 1, **characterised in that** the locking disk (13) and the locking ring (14) are located in front of the guide groove (10) towards the outside in the axial direction.

3. Hand-operated machine tool according to claim 2, **characterised in that** at least one circumferentially open through-recess (17 or 18) is provided on the outer circumference of the locking disk (13) or the locking ring (14) for passing through the at least one guide element (12) when installing or removing the wheel guard (6), wherein the at least one through-recess (17) of the fixed locking disk (13) is in alignment with the at least one through-hole (11) and wherein the at least one through-recess (18) of the locking ring (14) is in alignment with the at least one through-hole (11) in an installed rotary position of the wheel guard (6).

4. Hand-operated machine tool according to any of claims 1 to 3, **characterised in that** the locking disk (13) is located in front of the locking ring (14) in the axial direction.

5. Hand-operated machine tool according to any of claims 1 to 4, **characterised in that** the locking disk (13) and/or the locking ring (14) are/is designed to be resilient in the axial direction.

6. Hand-operated machine tool according to claim 5, **characterised in that** the locking disk (13) and/or the locking ring (14) are/is made of spring steel.

7. Hand-operated machine tool according to any of claims 1 to 6, **characterised in that** the locking disk (13) and the locking ring (14) are secured to the spindle neck (5) and held to one another by mounting screws (21) passing through the locking disk and the locking ring.

8. Hand-operated machine tool according to any of claims 1 to 7, **characterised in that** at least one rotary driving recess (16) for engagement with the at least one driving element (15) is located on the outer circumference of the locking ring (14).

9. Hand-operated machine tool according to any of claims 4 to 8, **characterised in that** at least one through-hole (19) for passing through the at least one driving element (15) is located on the outer circumference of the locking disk (13).

10. Hand-operated machine tool according to claim 9, **characterised in that** the at least one rotary driving recess (16) of the locking ring (14) is in alignment with the at least one through-hole 19 of the locking disk (13) in an installed rotary position of the wheel guard (6).

11. Hand-operated machine tool according to any of claims 1 to 10, **characterised in that** the wheel guard collar (7) surrounds the locking disk (13) and the locking ring (14) in the connected position of the wheel guard (6).

12. Hand-operated machine tool according to claim 11, **characterised in that** the at least one guide element (12) and the at least one driving element (15) are located on the inside of the wheel guard collar.

13. Hand-operated machine tool according to any of claims 1 to 12, **characterised in that** the side of the locking ring (14) which is remote from the locking disk (13) bears on a face seal ring (20).

14. Hand-operated machine tool according to any of claims 1 to 13, **characterised in that** at least one axially protruding locking projection (locking ball 22) is located on the locking disk (13) or the locking ring and **in that** a rim of circumferentially successive locking recesses or locking pockets (23) acting together with the at least one locking projection is located on the locking ring (14) or the locking disk.

15. Hand-operated machine tool according to claim 14, **characterised in that** the at least one locking projection is represented by a locking ball (22) mounted on the locking disk (13) or the locking ring.

16. Hand-operated machine tool according to any of claims 1 to 15, **characterised in that** the wheel guard collar (7) is slotted and its diameter can be changed by means of a clamping mechanism (26), enabling the wheel guard (6) to be clamped to the spindle neck (5) in the current angular position.

## Revendications

1. Outil motorisé portatif, en particulier meuleuse d'angle, avec un arbre d'entraînement (4) pour entraîner un outil tournant en service et un culot de broche (5) coaxial à l'axe d'entraînement (4), auquel un capot protecteur (6) peut être relié de manière amovible, capot qui présente un collet de capot protecteur (7) pouvant être enfiché sur le culot de broche (5) et, à l'état assemblé, est monté de manière rotative et avec crantage dans des positions angulaires successives, dans lequel une rainure de guidage (10) périphérique, ouverte radialement vers l'extérieur et accessible dans la direction axiale à travers au moins un évidement axial de passage (11), est prévue sur la périphérie du culot de broche (5) et dans lequel est prévu au moins un organe de guidage (12) passant à travers l'évidement de passage (11) respectif et guidé dans la rainure de guidage (10) lors de la rotation du capot protecteur (6) assemblé, **caractérisé en ce qu'**un disque de crantage stationnaire (13) et une bague de crantage (14) rotative se mettant en prise avec le disque de crantage (13) dans la direction axiale lors de la rotation dans des positions angulaires successives sont placés sur le culot de broche (5) l'un derrière l'autre dans la direction axiale, de manière coaxiale à l'arbre d'entraînement (4) et avancés vers l'extérieur dans la direction axiale de la rainure de guidage (10), et **en ce qu'**au moins un organe d'entraînement (15) est placé sur le collet de capot protecteur (7), organe qui se met en prise d'entraînement rotatif avec la bague de crantage (14) lors de l'enfichage du collet de capot protecteur (7).

2. Outil motorisé portatif selon la revendication 1, **caractérisé en ce que** le disque de crantage (13) et la bague de crantage (14) sont avancés dans la direction axiale vers l'extérieur par rapport à la rainure de guidage (10).

3. Outil motorisé portatif selon la revendication 2, **caractérisé en ce que** sur la périphérie extérieure du disque de crantage (13) et/ou de la bague de crantage (14) est placé au moins un évidement d'enfichage (17, resp. 18) ouvert sur la périphérie pour enficher l'organe de guidage (12) au nombre d'au moins un lors de la mise en place ou du retrait du capot protecteur (6), dans lequel l'évidement d'enfichage (17) au nombre d'au moins un du disque de crantage stationnaire (13) est placé en alignement avec l'évidement de passage (11) au nombre d'au moins un et l'évidement d'enfichage (18) au nombre d'au moins un de la bague de crantage (14) est placé, dans une position angulaire de montage du capot protecteur (6), en alignement avec l'évidement de passage (11) au nombre d'au moins un.

4. Outil motorisé portatif selon l'une des revendications 1 à 3, **caractérisé en ce que** le disque de crantage (13) est avancé dans la direction axiale vers l'extérieur par rapport à la bague de crantage (14).

5. Outil motorisé portatif selon l'une des revendications 1 à 4, **caractérisé en ce que** le disque de crantage (13) et/ou la bague de crantage sont réalisés élastiques dans la direction axiale.

6. Outil motorisé portatif selon la revendication 5, **caractérisé en ce que** le disque de crantage (13) et/ou la bague de crantage sont fabriqués en acier à ressort.

7. Outil motorisé portatif selon l'une des revendications 1 à 6, **caractérisé en ce que** le disque de crantage (13) et la bague de crantage (14) sont fixés au culot de broche (5) et tenus l'un par rapport à l'autre au moyen de vis de fixation (21) traversant le disque de crantage et la bague de crantage.

8. Outil motorisé portatif selon l'une des revendications 1 à 7, **caractérisé en ce que** sur la périphérie extérieure de la bague de crantage (14) est placé au moins un évidement (16) d'entraînement rotatif pour la venue en prise de l'organe d'entraînement (25) au nombre d'au moins un.

9. Outil motorisé portatif selon l'une des revendications 4 à 8, **caractérisé en ce que** sur la périphérie extérieure du disque de crantage (13) est prévu au moins un évidement d'enfichage (19) pour enficher l'organe d'entraînement (15) au nombre d'au moins un.

10. Outil motorisé portatif selon la revendication 9, **caractérisé en ce que** l'évidement d'entraînement en rotation (16) au nombre d'au moins un de la bague de crantage (14) est placé, dans une position en rotation de montage du capot protecteur (6), en alignement avec l'évidement d'enfichage (19) au nombre d'au moins un du disque de crantage (13).

11. Outil motorisé portatif selon l'une des revendications 1 à 10, **caractérisé en ce que**, le capot protecteur (6) étant assemblé, le collet (7) du capot protecteur entoure le disque de crantage (13) et la bague de crantage (14).

12. Outil motorisé portatif selon la revendication 11, **caractérisé en ce que** l'organe de guidage (12) au nombre d'au moins un et l'organe d'entraînement (15) au nombre d'au moins un sont placés sur la face interne du collet de capot protecteur.

13. Outil motorisé portatif selon l'une des revendications 1 à 12, **caractérisé en ce que** la face de la bague de crantage (14) opposée au disque de crantage (13) s'appuie une bague de glissement (20).

14. Outil motorisé portatif selon l'une des revendications 1 à 13, **caractérisé en ce qu'**au moins une saillie de crantage (bille de crantage 22) en saillie dans la direction axiale est placée sur le disque de crantage (13) ou la bague de crantage et sur la bague de crantage (14) resp. sur le disque de crantage est placée une couronne d'évidements ou de renfoncements de crantage (23) se suivant dans la direction circonférentielle et coopérant avec la saillie de crantage au nombre d'au moins une.

15. Outil motorisé portatif selon la revendication 14, **caractérisé en ce que** la saillie de crantage au nombre d'au moins une est formée par une bille de crantage (22) montée sur le disque de crantage (13) ou la bague de crantage.

16. Outil motorisé portatif selon l'une des revendications 1 à 15, **caractérisé en ce que** le collet de capot protecteur (7) est fendu et est de diamètre variable au moyen d'un dispositif de serrage (26), de sorte que le capot protecteur (6) peut être serré sur le culot de broche (5) dans la position angulaire respective.
